# EUROPÄISCHE PATENTSCHRIFT

(11) **EP 0 489 237 B1**
(45) Veröffentlichungstag und Bekanntmachung des Hinweises auf die Patenterteilung: **19.04.1995**
(21) Anmeldenummer: 91116617.1
(22) Anmeldetag: 28.09.1991
(51) Int. Cl.: A47L 13/58

(54) **Auswringvorrichtung für Reinigungselemente von Feuchtreinigungsgeräten**
Mop-wringing device
Dispositif d'essorage de fauberts

(30) Priorität: 01.12.1990 DE 4038372
(43) Veröffentlichungstag der Anmeldung: 10.06.1992
(73) Patentinhaber: CORONET-Werke Gesellschaft mit beschränkter Haftung, 69483 Wald-Michelbach (DE)
(72) Erfinder: Weihrauch, Georg, W-6948 Wald-Michelbach/Odw. (DE)
(74) Vertreter: Dipl.-Ing. Heiner Lichti Dipl.-Phys. Dr.rer.nat. Jost Lempert Dipl.-Ing. Hartmut Lasch

(56) Entgegenhaltungen:
- EP-A- 0 122 675
- DE-A- 1 503 753
- US-A- 1 627 383
- US-A- 2 447 917
- US-A- 2 610 348

## Beschreibung

Die Erfindung betrifft eine Auswringvorrichtung für Reinigungselemente von Feuchtreinigungsgeräten, insbesondere Feuchtmops oder dergleichen, mit einer flüssigkeitsdurchlässigen Aufnahme, die ortsfest, z. B. am Rand eines Putzeimers, gelagert ist und in welcher ein Reinigungselement durch Eindrücken auswringbar ist, wobei die Aufnahme durch die beim Eindrücken des Reinigungselementes wirksame Kraft ihre lichte Weite verringert und dabei das Reinigungselement zusammenpreßt.

Im Zusammenhang mit der Erfindung kommen vornehmlich Feuchtmops in Frage, die mit Reinigungselementen aus Schwamm, Lappen, Bündeln, Streifen, Tüchern, Garnen oder dergleichen versehen sind und zum Entfernen überschüssiger Flüssigkeit ausgewrungen werden müssen. Die Erfindung läßt sich aber auch bei Geschirrmops, Bauschen oder sogar Pinseln verwenden.

Eine Auswringvorrichtung der eingangs genannten Art (US 26 10 348), welche auf einem Putzeimer aufgesetzt und befestigt ist, weist eine V-muldenförmige Aufnahme mit zwei gelenkig gelagerten, perforierten Platten auf. Die rechteckigen, nach unten geschlitzten Platten werden durch Schenkelfedern in gespreizter Stellung gehalten. Durch Eindrücken eines Feuchtmops bewegen sich die Platten entgegen der Federkraft aufeinander zu und pressen das Reinigungselement aus.

Eine weitere bekannte Auswringvorrichtung (DE 34 21 147 A1) mit einem Aufsatz für einen Putzeimer weist ein sich nach unten verjüngendes Trichtersieb und drei Haltepratzen auf, mit denen der Aufsatz auf dem Öffnungsrand des Putzeimers aufsetzbar ist. Das Reinigungselement wird von oben in das Trichtersieb eingedrückt. Das starre Trichtersieb wirkt der Eindrückkraft entgegen, so daß das Reinigungselement zusammengepreßt und die im Reinigungselement aufgesogene Flüssigkeit ausgedrückt wird. Die Flüssigkeit kann durch das Trichtersieb in den Putzeimer ablaufen.

Eine vergleichbare Auswringvorrichtung für einen einen gebündelten Scheuerbehang aufweisenden Naßmop ist aus der DE 20 36 622 B2 bekannt. Hierbei wird wiederum das Reinigungselement, also der Scheuerbehang in ein gelochtes, sich nach unten verjüngendes Gefäß gedrückt, welches am Rand eines Putzeimers festgelegt ist.

Vergleichbare Vorrichtungen sind in den Druckschriften DE 25 04 957 A1, DE 15 03 753 A1, US 1 748 756 B1 sowie DE 77 30 172 U1, DE 78 14 317 U1 und DE 85 28 826 U1 beschrieben.

In der US 2 465 294 B1 ist ein Trichtersieb beschrieben, welches am Rand eines Putzeimers festgelegt wird. Das Trichtersieb ist aus nachgiebigem Material hergestellt, entlang einer Mantellinie geschlitzt und innenseitig mit einem Mitnehmer versehen, so daß beim Drehen eines in das Trichtersieb eingeführten Mops das Sieb spiralförmig zusammengezogen wird. Hierdurch soll ein besseres Auspressen erreicht werden.

Alle diese Vorrichtungen weisen den Nachteil auf, daß bei verhältnismäßig großem Kraftaufwand nur ein geringer Teil an Flüssigkeit aus dem Reinigungselement entfernt werden kann. Bei der letztgenannten Vorrichtung ist zusätzlich zum Eindrücken des Reinigungselementes eine Drehbewegung erforderlich. Diese Art von Auswringvorrichtung weist zudem einen aufwendigen Aufbau auf und ist auch nur für speziell darauf abgestimmte Reinigungsgeräte bzw. -elemente verwendbar. Auch die erstgenannte Vorrichtung weist aufgrund der komplizierten Halterung am Eimer und der notwendigen Feder einen komplizierten Aufbau auf. Außerdem kann nur ein geringer Teil an Flüssigkeit aus dem Reinigungselement entfernt werden, da der Druck nur flächig von gegenüberliegenden Seiten auf das Reinigungselement wirkt.

Der Erfindung liegt die Aufgabe zugrunde, eine Auswringvorrichtung zu schaffen, die ein leichteres und effizienteres Auswringen von Reinigungselementen bei geringem konstruktivem Aufwand gestattet.

Die Aufgabe wird dadurch gelöst, daß die Aufnahme die Form eines Trichters aufweist, dessen Wandung aus wenigstens zwei Wandteilen besteht, von denen wenigstens eines durch die Eindrückkraft im Sinne der Verringerung der lichten Weite formbar ist. Hierbei liegt der Erfindung das Prinzip zugrunde, daß die in Eindrückrichtung wirkende Eindrückkraft auch in allseitig auf das Reinigungselement wirkende Kraftkomponenten umgewandelt wird. So wird das Reinigungselement lediglich eingedrückt und durch zusätzlich von den Seiten her wirkende Druckkräfte der Trichterwände wesentlich mehr Flüssigkeit aus dem Reinigungselement ausgepreßt als bei den bekannten Vorrichtungen. Somit wird ein leichteres Auswringen ermöglicht, da zur Erzielung der gleichen Wirkung nunmehr eine geringere Eindrückkraft notwendig ist. Weiterhin kann bei einer entsprechenden Übersetzung zwischen der Eindrückbewegung und der Verringerung der lichten Weite der Aufnahme, die sich durch eine entsprechende Ausgestaltung und Dimensionierung der Aufnahme und ihrer Formbarkeit erreichen läßt, eine gegenüber der Eindrückkraft deutlich erhöhte Auspreßkraft erzielt werden, die im wesentlichen aufgrund der trichterförmigen Ausgestaltung von allen Seiten auf das Reinigungselement wirkt.

Um ein gutes Ablaufen ausgepreßter Flüssigkeit aus der Aufnahme und einen einfachen Aufbau zu ermöglichen, ist vorgesehen, daß die Wandung in Eindrückrichtung verlaufende Schlitze aufweist, zwischen denen die Wandteile gebildet sind.

Um ein Durchstecken eines Reinigungselementes durch die Aufnahme zu verhindern, ist vorgesehen, daß die Wandteile einen gemeinsamen, die Aufnahme in Eindrückrichtung abschließenden Boden aufweisen.

Um eine ausreichende Beweglichkeit der zum seitlichen Auspressen bewegbaren Wandteile zu gewährleisten, ist vorgesehen, daß die Wandteile flexibel mit dem Boden verbunden sind.

In bevorzugter Ausführung ist vorgesehen, daß die Aufnahme zumindest teilweise aus federnd nachgiebigem Material besteht. Dadurch wird eine Rückstellung der Aufnahme in ihre Ausgangslage nach Auspressen und Entnahme des Reinigungselementes erreicht. Der gleiche Effekt kann zwar auch durch zusätzliche Federn oder Federelemente erreicht werden, jedoch gestattet diese bevorzugte Ausführung eine einfache Herstellung.

In einer ersten Ausführungsform ist vorgesehen, daß die Wandteile im Querschnitt bogenförmig oder V-förmig gekrümmt und an ihren äußeren Schenkeln festgelegt sind, während die inneren Schenkel im Sinne der Verringerung der lichten Weite aufeinander zu bewegbar sind. Dabei ist weiter vorgesehen, daß die freien Enden der äußeren Schenkel der Wandteile an einem die Aufnahme umgebenden, starren Halterahmen festgelegt sind und daß der Halterahmen eine den Trichter umgebende Öffnung aufweist. Hierdurch wird eine wirkungsvolle Auswringvorrichtung gebildet, die zudem durch die Dimensionierung der Aufnahme eine geeignete Übersetzung der Eindrückkraft zu einer im wesentlichen seitlich wirkenden Auspreßkraft gestattet. Bei dieser Dimensionierung ist insbesondere das Verhältnis der nach außen umgelegten, etwa parallel zur Eindrückrichtung zurücklaufenden äußeren Schenkel zum Durchmesser der Öffnung des Halterahmens und auch zur Längserstreckung der inneren Schenkel der Wandteile wesentlich.

Eine zweite einfache Ausführung ist dadurch gegeben, daß die Aufnahme aus in der Projektion sternförmig angeordneten Wandteilen besteht, die zu einem Trichter mit Schlitzen hochgeklappt sind, und daß die trichterförmige Aufnahme durch die Eindrückkraft in die Öffnung des Halterahmens unter Verringerung des Trichterwinkels einschiebbar ist.

Hierbei müssen nur die sonst im wesentlichen starren Wandteile gelenkartig mit dem zentralen Boden der Aufnahme verbunden sein. Hierbei ergibt sich insbesondere eine gute Auspreßwirkung, wenn die Reinigungselemente ungefähr der Trichterform angepaßt sind und/oder wenn die Wandteile eine an das Reinigungselement angepaßte Form, wie einen balligen Kegel bilden.

Um ein Durchrutschen der Aufnahme durch die Öffnung des Halterahmens zu verhindern, ist vorgesehen, daß die Wandteile der Aufnahme einen nach außen gebogenen Rand zur Auflage auf den Rand der Öffnung des Halterahmens aufweisen.

Im folgenden wird die Erfindung anhand der Zeichnung verschiedener Ausführungsbeispiele näher erläutert. Es zeigen:
- Figur 1: eine erste Ausführungsform als Aufsatz für einen Putzeimer im Schnitt;
- Figur 2: eine zweite Ausführungsform im Schnitt;
- Figur 3: eine Draufsicht auf einen Teil der Vorrichtung nach Figur 2;
- Figur 4: eine Draufsicht auf den anderen Teil der Aufnahme nach Figur 2.

Die in Figur 1 als erste Ausführungsform dargestellte Auswringvorrichtung ist als Aufsatz für einen Putzeimer 1 ausgebildet und weist einen Halterahmen 2 mit einer Aufnahme 3 für ein nicht dargestelltes Reinigungselement eines Feuchtreinigungsgerätes auf. Die Aufnahme 3 ist trichterförmig ausgebildet und besteht aus elastisch verformbaren mit Abstand zueinander angeordneten Wandteilen 4, die einen gemeinsamen Boden 5 mit einer Bodenplatte 6 bilden. Die Wandteile 4 sind bogenförmig oder V-förmig gekrümmt und mit ihren äußeren Schenkeln 7 am Halterahmen 2 festgelegt, während sie mit ihren inneren Schenkeln 9 am Boden 5 zusammengeführt sind. Die Scheitel 8 der Wandteile 4 umschreiben eine Einführöffnung für ein Reinigungselement. In bevorzugter Ausführung bestehen Halterahmen 2 und Bodenplatte 6 aus einem stabilen, steifen Kunststoff, hingegen die Wandteile 4 aus einem flexiblen Kunststoff.

Beim Eindrücken eines feuchten Reinigungselementes von oben wird der Boden 5 der Aufnahme 3 entsprechend Pfeil 10 nach unten gedrückt. Dabei werden vom Boden 5 Zugkräfte auf die inneren Schenkel 9 der Wandteile 4 übertragen, die im Bereich der Scheitel 8 als Biegemomente auf die äußeren Schenkel 7 der Wandteile 4 wirken, so daß sich diese nach innen elastisch verformen. Hierbei werden die Scheitel 8 der Wandteile 4 aufeinander zu bewegt und bewirken eine Verringerung der lichten Weite der Einführöffnung und ein Aufeinanderzubewegen der inneren Schenkel 9. Auf das Reinigungselement werden so von der Seite und selbstverständlich von unten her Auspreßkräfte wirksam. Durch eine geeignete Dimensionierung der Wandteile 4 und der Öffnung des Halterahmens 2 läßt sich ein gewünschtes Verhältnis zwischen dem Eindrückweg der Aufnahme 3 in Richtung des Pfeils 10 und dem für das Auspressen maßgeblichen Weg der Schenkel 9 in Richtung des Pfeils 11 erzielen. Die aus dem Reinigungselement ausgepreßte Flüssigkeit kann ohne weiteres zwischen den Wandteilen 4 in den Putzeimer 1 ablaufen.

In Figur 2 ist eine zweite Ausführungsform der Auswringvorrichtung mit einer trichterförmigen Aufnahme 20 und einem getrennten Rahmen 21 dargestellt. Der Rahmen 21 liegt auf dem Rand eines Putzeimers 22 auf. Die Wandung der Aufnahme 20 ist von einzelnen zungenförmigen Wandteilen 23 gebildet, die sternförmig in einem gemeinsamen Boden 24 zusammenlaufen und mit diesem flexibel verbunden sind. Die Wandteile 23 sind vorteilhafterweise an ihrem freien Ende nach außen zu einem Rand 25 abgebogen.

Die trichterförmige Aufnahme 20 ist aus federelastischem Material hergestellt und greift in eine Öffnung des Rahmens 21 ein. Beim Eindrücken eines Reinigungselementes in die Aufnahme 20 wird diese durch die Öffnung des Rahmens 21 hindurchgedrückt, wobei der starre Öffnungsrand des Rahmens 21 ein Zusammendrücken der Wandteile 23 bewirkt. Dies bedeutet, daß beim Eindrücken eines Reinigungselementes in Richtung des Pfeils 27 die Aufnahme 20 in den Rahmen 21 selbst eingedrückt wird, wobei die Wandteile 23 der Aufnahme 20 gemäß Pfeil 28 nach innen wandern und ein Auspressen des Reinigungselementes bewirken. Damit die ausgepreßte Flüssigkeit gut ablaufen kann, weist der Boden 24 der Aufnahme 20, wie Figur 4 zu entnehmen ist, ein Loch 26 auf. Außerdem kann die Flüssigkeit auch durch die zwischen den Wandteilen 23 gebildeten Schlitze 29 ablaufen. Damit die Aufnahme 20 beim Eindrücken nicht durch den Rahmen 21 durchrutschen kann, weisen die äußeren Enden der Wandteile 23 den oben erwähnten Rand 25 auf, der sich in der Endlage auf den Öffnungsrand des Rahmens 21 legt. Um die Auswringvorrichtung leicht betätigen zu können, kann an den aufeinander gleitenden Flächen, insbesondere am Öffnungsrand des Rahmens 21, eine Gleitbeschichtung vorgesehen sein. Hierdurch wird auch die für eine Rückstellung erforderliche Rückstellkraft, die bevorzugt durch die Eigenelastizität der Wandteile 4 erbracht wird, reduziert.

Bei allen Ausführungsformen ist die Aufnahme vorzugsweise so ausgebildet, daß in der Wandung, den Wandteilen oder deren Verbindung während des Eindrückens Rückstellkräfte gespeichert werden, die nach der Entnahme des Reinigungselementes frei werden und die Aufnahme wieder in ihre Ausgangslage zurückführen.

## Patentansprüche

1. Auswringvorrichtung für Reinigungselemente von Feuchtreinigungsgeräten, insbesondere Feuchtmops oder dergleichen, mit einer flüssigkeitsdurchlässigen Aufnahme, die ortsfest, z. B. am Rand eines Putzeimers, gelagert ist und in welcher ein Reinigungselement durch Eindrücken auswringbar ist, wobei die Aufnahme durch die beim Eindrücken des Reinigungselementes wirksame Kraft ihre lichte Weite verringert und dabei das Reinigungselement zusammenpreßt, dadurch gekennzeichnet, daß die Aufnahme (3, 20) die Form eines Trichters aufweist, dessen Wandung aus wenigstens zwei Wandteilen (4, 23) besteht, von denen wenigstens eines durch die Eindrückkraft im Sinne der Verringerung der lichten Weite formbar ist.

2. Vorrichtung nach Anspruch 1, dadurch gekennzeichnet, daß die Wandung in Eindrückrichtung verlaufende Schlitze (29) aufweist, zwischen denen die Wandteile (4, 23) gebildet sind.

3. Vorrichtung nach einem der vorangehenden Ansprüche, dadurch gekennzeichnet, daß die Wandteile (4, 23) einen gemeinsamen, die Aufnahme (3, 20) in Eindrückrichtung abschließenden Boden (5, 24) aufweisen.

4. Vorrichtung nach einem der vorangehenden Ansprüche, dadurch gekennzeichnet, daß die Wandteile (4, 23) flexibel mit dem Boden (5, 24) verbunden sind.

5. Vorrichtung nach einem der vorangehenden Ansprüche, dadurch gekennzeichnet, daß die Aufnahme (3, 20) zumindest teilweise aus federnd nachgiebigem Material besteht.

6. Vorrichtung nach einem der vorangehenden Ansprüche, dadurch gekennzeichnet, daß die Wandteile (4) im Querschnitt bogenförmig oder V-förmig gekrümmt und an ihren äußeren Schenkeln (7) festgelegt sind, während die inneren Schenkel (9) im Sinne der Verringerung der lichten Weite aufeinander zu bewegbar sind.

7. Vorrichtung nach Anspruch 6, dadurch gekennzeichnet, daß die freien Enden der äußeren Schenkel (7) der Wandteile (4) an einem die Aufnahme (3) umgebenden, starren Halterahmen (2) festgelegt sind.

8. Vorrichtung nach einem der vorangehenden Ansprüche, dadurch gekennzeichnet, daß der Halterahmen (2, 21) eine den Trichter umgebende Öffnung aufweist.

9. Vorrichtung nach einem der vorangehenden Ansprüche, dadurch gekennzeichnet, daß die Aufnahme (20) aus in der Projektion sternförmig angeordneten Wandteilen (23) besteht, die zu einem Trichter mit Schlitzen (29) hochgeklappt sind, und daß die trichterförmige Aufnahme (20) durch die Eindrückkraft in die Öffnung des Halterahmens (21) unter Verringerung des Trichterwinkels einschiebbar ist.

10. Vorrichtung nach Anspruch 9, dadurch gekennzeichnet, daß die Wandteile (23) der Aufnahme (20) einen nach außen gebogenen Rand (25) zur Auflage auf den Rand der Öffnung des Halterahmens aufweisen.

## Claims

1. Wringing out device for cleaning elements of wet cleaning utensils, particularly wet mops or the like, with a liquid-permeable receptacle, which is mounted in fixed manner e.g. on the edge of a cleaning bucket and in which a cleaning element can be wrung out by pressing in, the receptacle undergoing an inside diameter decrease as a result of the force acting on pressing in the cleaning element and compresses the latter, characterized in that the receptacle (3, 20) is shaped like a funnel, whose wall comprises at least two wall parts (4, 23), whereof at least one can be shaped by the pressing in force in the sense of a reduction of the inside diameter.

2. Device according to claim 1, characterized in that the wall has slots (29) running in the pressing in direction and between which are formed the wall parts (4, 23).

3. Device according to one of the preceding claims, characterized in that the wall parts (4, 23) have a common bottom (5, 24) terminating the receptacle (3, 20) in the pressing in direction.

4. Device according to one of the preceding claims, characterized in that the wall parts (4, 23) are flexibly connected to the bottom (5, 24).

5. Device according to one of the preceding claims, characterized in that the receptacle (3, 20) is at least partly made from flexible resilient material.

6. Device according to one of the preceding claims, characterized in that the wall parts (4) are cross-sectionally curved in arcuate or V-shaped manner and are fixed at their outer legs (7), whereas the inner legs (9) are movable towards one another in the sense of reducing the inside diameter.

7. Device according to claim 6, characterized in that the free ends of the outer legs (7) of the wall parts (4) are fixed to a rigid retaining frame (2) surrounding the receptacle (3).

8. Device according to one of the preceding claims, characterized in that the retaining frame (2, 21) has an opening surrounding the funnel.

9. Device according to one of the preceding claims, characterized in that the receptacle (20) comprises in projection radially arranged wall parts (23), which are swung up to a funnel with slots (29) and that the funnel-shaped receptacle (20) can be slid by the pressing in force into the opening of the retaining frame (21), whilst reducing the funnel angle.

10. Device according to claim 9, characterized in that the wall parts (23) of the receptacle (20) have an outwardly bent edge (25) for resting on the edge of the retaining frame opening.

## Revendications

1. Dispositif d'essorage de l'élément nettoyant de nettoyeurs à eau, en particulier balais laveurs ou similaires, comportant un réceptacle fixe perméable à l'eau, monté par exemple sur le rebord d'un seau, et dans lequel on peut essorer une pièce de nettoyage en l'y enfonçant, le diamètre intérieur du réceptacle se réduisant sous l'effet de la force agissant lors de la pression de la pièce de nettoyage pour provoquer la compression de celle-ci, caractérisé en ce que le réceptacle (3,20) présente la forme d'un entonnoir à paroi composée d'au moins deux éléments de paroi (4,23), dont l'un au moins est déformable sous l'effet de la pression dans le sens d'une diminution du diamètre intérieur.

2. Dispositif selon la revendication 1, caractérisé en ce que la paroi présente des fentes (29) s'étendant dans le sens de la force de pression, entre lesquelles sont formés les éléments de paroi (4,23).

3. Dispositif selon l'une quelconque des revendications précédentes, caractérisé en ce que les éléments de paroi (4,23) présentent un fond (5,24) commun fermant le réceptacle (3,20) dans le sens de la force de pression.

4. Dispositif selon l'une quelconque des revendications précédentes, caractérisé en ce que les éléments de paroi (4,23) sont reliés flexibles au fond (5,24).

5. Dispositif selon l'une quelconque des revendications précédentes, caractérisé en ce que le réceptacle (3,20) est réalisé au moins partiellement en un matériau élastiquement déformable.

6. Dispositif selon l'une quelconque des revendications précédentes, caractérisé en ce que les éléments de paroi (4) sont coudés transversalement en arc ou en "V" et fixés par leurs côtés extérieurs (7), les côtés intérieurs (9) étant mobiles l'un vers l'autre dans le sens de la réduction du diamètre intérieur.

7. Dispositif selon la revendication 6, caractérisé en ce que les extrémités libres des côtés extérieurs (7) des éléments de paroi (4) sont fixées à un rebord périmétrique de maintien (2) rigide entourant le réceptacle (3).

8. Dispositif selon l'une quelconque des revendications précédentes, caractérisé en ce que le rebord périmétrique de maintien (2,21) présente une ouverture entourant l'entonnoir.

9. Dispositif selon l'une quelconque des revendications précédentes, caractérisé en ce que le réceptacle (20) est formé d'éléments de paroi (23) à forme de projection en étoile, relevés en entonnoir et comportant des fentes (29), et que le réceptacle (20) en forme d'entonnoir peut s'insérer dans l'ouverture du rebord périmétrique de maintien (21) sous l'effet de la pression par réduction de l'angle de l'entonnoir.

10. Dispositif selon la revendication 9, caractérisé en ce que les éléments de paroi (23) du réceptacle (20) présentent un bord (25) coudé vers l'extérieur afin qu'il repose sur le bord de l'ouverture du rebord périmétrique de maintien.
